# FASCICULE DE BREVET EUROPEEN

(11) **EP 0 881 087 B1**
(45) Date de publication et mention de la délivrance du brevet: **25.07.2001**
(21) Numéro de dépôt: 98410062.8
(22) Date de dépôt: 29.05.1998
(51) Int. Cl.: B41J 29/02, B41J 2/32

(54) **Imprimante thermique à remplacement aisé de papier d'impression**
Thermodrucker mit leichtem Druckpapierwechsel
Thermal printer with easy replacement of printing paper

(30) Priorité: 30.05.1997 FR 9706905
(43) Date de publication de la demande: 02.12.1998
(73) Titulaire: ASCOM MONETEL S.A., 07500 Guilherand-Granges (FR)
(72) Inventeur: Demange Fabien, 07500 Guilherand-Granges (FR)
(74) Mandataire: de Beaumont, Michel

(56) Documents cités:
- EP-A- 0 264 111
- WO-A-97/18087
- DE-A- 3 943 239
- FR-A- 2 697 776
- GB-A- 2 250 478

## Description

La présente invention concerne une imprimante thermique, et plus particulièrement un système facilitant le remplacement d'un rouleau de papier thermique.

La figure 1 représente schématiquement une imprimante thermique, telle que celle commercialisée par la société Axiohm sous l'appellation HTP-4150. Cette imprimante comprend une tête d'impression 10 sous la forme d'une plaque rectangulaire allongée. Comme cela est illustré par un ressort 12, la tête d'impression 10 est sollicitée élastiquement de manière qu'une zone active de la tête 10 soit en appui tangentiel sur un rouleau souple ou cabestan 14. Le papier thermique 16 passe entre la tête 10 et le cabestan 14 et est entraîné par friction par le cabestan 14. Le papier 16 est fourni à partir d'un rouleau 18 stocké dans un magasin 20.

La mise en place d'un nouveau rouleau 18 de papier thermique pose des problèmes du fait que le papier doit être passé entre la tête 10 et le cabestan 14 qui sont peu accessibles et en contact l'un avec l'autre en position de fonctionnement.

Pour faciliter une telle opération, dans l'imprimante de la figure 1, le cabestan 14 est monté à pivotement à l'extrémité d'un couvercle 22 servant à fermer le magasin 20 et à maintenir le rouleau 18 en place. L'autre extrémité du couvercle 22, du côté opposé au cabestan 14, est articulée sur le boîtier 24 de l'imprimante.

Lorsque le couvercle 22 est fermé, les extrémités de l'axe du cabestan 14 sont reçues dans des rainures 26 du boîtier, tandis que le cabestan 14 repousse la tête d'impression 10 à l'encontre du ressort 12. Le fond des rainures 26 détermine la position finale du cabestan 14, en correspondance avec la zone active de la tête d'impression 10. Comme cela est représenté, l'inclinaison de la tête d'impression 10, en position fermée du couvercle 22, est telle que l'effort qu'il applique sur le cabestan 14 tende à maintenir l'axe de celui-ci au fond des rainures 26. Ainsi, le cabestan 14 et la tête d'impression 10 sollicitée élastiquement constituent un mécanisme d'enclenchement pour verrouiller le couvercle 22 en position fermée.

Bien entendu, le cabestan 14, pour pouvoir être entraîné, comporte une roue dentée qui, en position fermée du couvercle 22, coopère avec un engrenage moteur monté dans le boîtier 24.

Avec ce système, le remplacement du rouleau de papier thermique 18 est particulièrement aisé et rapide.

Toutefois, le verrouillage du couvercle 22 n'est pas fiable dans certaines situations. En effet, le couvercle 22 peut s'ouvrir si l'on tire brusquement sur le papier thermique 16 vers le haut, ou bien si l'on fait tourner le cabestan 14 à l'envers (dans le sens anti-horaire à la figure 1). Dans certaines applications, on peut souhaiter que le cabestan puisse exceptionnellement tourner à l'envers.

Une imprimante thermique semblable est décrite dans FR-A-2 697 776.

Un objet de la présente invention est de prévoir une imprimante thermique du type susmentionné, dans laquelle la fermeture du couvercle est particulièrement fiable sans pour autant nuire à la facilité du remplacement des rouleaux de papier.

Cet objet est atteint grâce à une imprimante thermique comprenant un cabestan d'entraînement de papier d'impression par friction, monté sur un couvercle de fermeture d'un magasin de papier d'impression ; une tête d'impression sollicitée élastiquement vers le cabestan pour pincer le papier d'impression lorsque le couvercle est dans la position fermée ; et un boîtier dans lequel est montée la tête d'impression et comportant des rainures destinées à recevoir les extrémités de l'axe du cabestan lorsque le couvercle est dans la position fermée. Les rainures sont ouvertes sensiblement dans le sens de sollicitation de la tête d'impression, et le couvercle comporte, du côté opposé au cabestan, un mécanisme de verrouillage coopérant avec le boîtier.

Selon un mode de réalisation de la présente invention, le mécanisme de verrouillage est un mécanisme d'enclenchement à mouvement perpendiculaire aux rainures.

Selon un mode de réalisation de la présente invention, le mécanisme d'enclenchement exploite l'élasticité du couvercle, les extrémités de l'axe du cabestan venant s'appuyer au fond des rainures.

Selon un mode de réalisation de la présente invention, le mécanisme d'enclenchement exploite l'effort de sollicitation de la tête d'impression.

Selon un mode de réalisation de la présente invention, une extrémité de l'axe du cabestan comporte une roue dentée coopérant avec un engrenage moteur du boîtier lorsque le couvercle est dans la position fermée.

Ces objets, caractéristiques et avantages, ainsi que d'autres de la présente invention seront exposés en détail dans la description suivante de modes de réalisation particuliers faite à titre non-limitatif en relation avec les figures jointes parmi lesquelles :
la figure 1, précédemment décrite, représente une imprimante thermique classique comportant un système permettant un remplacement aisé des rouleaux de papier thermique ;
la figure 2A représente schématiquement une vue de côté d'un mode de réalisation d'imprimante thermique selon l'invention, le couvercle étant fermé ;
la figure 2B représente la même vue que la figure 2A, le couvercle 22 étant en cours de fermeture ; et
la figure 3 représente une vue en perspective d'une partie de l'imprimante thermique selon l'invention.

A la figure 2A, une imprimante thermique selon l'invention comporte des mêmes éléments que celle de la figure 1, désignés par des mêmes références. Ainsi, une tête d'impression thermique 10 est sollicitée en appui sur un cabestan souple 14 par un ressort 12. Le papier thermique 16, fourni à partir d'un rouleau 18, est pincé entre la zone active de la tête 10 et le cabestan 14. Le magasin 20 contenant le rouleau 18 est fermé par un couvercle 22, à une extrémité duquel le cabestan 14 est guidé en rotation.

Les extrémités de l'axe du cabestan 14 sont insérées, à la position fermée représentée du couvercle 22, dans des rainures 30 du boîtier 24. Selon l'invention, ces rainures 30 sont ouvertes sensiblement dans le sens de sollicitation du ressort 12 (horizontalement), et non, comme dans la figure 1, perpendiculairement au sens de sollicitation. Ainsi, quel que soit le sens de rotation du cabestan 14, ou l'effort exercé sur l'extrémité du papier 16, les rainures 30 empêchent tout déplacement vertical du cabestan et donc une ouverture intempestive du magasin 20.

Afin de pouvoir ouvrir le couvercle 22, celui-ci, au lieu d'être articulé sur le boîtier 24, comporte, du côté opposé au cabestan 14, un mécanisme de verrouillage 32 coopérant avec le boîtier 24. De préférence, le mécanisme de verrouillage est un mécanisme d'enclenchement par un mouvement perpendiculaire aux rainures 30. Comme cela est représenté à titre d'exemple, le mécanisme d'enclenchement comporte un crochet 32-1 au niveau de l'extrémité du couvercle, coopérant avec un logement 32-2 ménagé dans une paroi du magasin 20.

Dans la position fermée du couvercle 22, les extrémités de l'axe du cabestan 14 peuvent être en appui au fond des rainures 30, comme cela est représenté. Alors, l'élasticité permettant le verrouillage par enclenchement du couvercle 22 est obtenue par le choix et la dimension des matériaux utilisés pour réaliser le mécanisme d'enclenchement 32 (notamment le crochet 32-1).

Les extrémités de l'axe du cabestan 14 peuvent ne pas atteindre le fond des rainures 30. Le ressort 12 assure alors l'effort nécessaire au verrouillage par enclenchement du couvercle 22.

La figure 2B illustre le couvercle 22 en cours de fermeture. On commence par insérer les extrémités de l'axe du cabestan 14 dans les rainures 30 selon une flèche F1, en repoussant la tête d'impression 10 à l'encontre du ressort 12. Bien entendu, on prend soin d'emprisonner l'extrémité du papier thermique 16 entre la tête 10 et le cabestan 14. Ensuite, on fait tourner le couvercle 22 selon une flèche F2 autour de l'axe, alors immobile, du cabestan 14, de manière à enclencher le crochet 32-1 du couvercle 22 avec le logement 32-2 du boîtier 24.

La figure 3 représente une vue en perspective d'une partie de l'imprimante thermique selon l'invention. Cette vue illustre en particulier la disposition du cabestan 14 en position fermée du couvercle (non représenté), de la tête d'impression 10, et des rainures 30. Les rainures 30 sont réalisées dans des parois latérales du boîtier 24. Comme cela est représenté, les faces extrêmes du cabestan 14 sont à l'écart des parois latérales du boîtier, ceci pour laisser la place à des parties du couvercle 22, dans lesquelles sont insérées et tournent les extrémités de l'axe du cabestan 14. Ces parties du couvercle, non représentées à la figure 3, sont visibles aux figures 2A et 2B.

Par ailleurs, comme cela est représenté, l'une des extrémités de l'axe du cabestan 14 est munie d'une roue dentée 34 qui, dans la position fermée du couvercle 22, coopère avec un engrenage 36 monté sur le boîtier 24. Cet engrenage 36 est entraîné par un moteur, non représenté, solidaire du boîtier 24.

## Revendications

1. Imprimante thermique comprenant :
- un cabestan (14) d'entraînement de papier d'impression (16) par friction, monté sur un couvercle (22) de fermeture d'un magasin de papier d'impression ;
- une tête d'impression (10) sollicitée élastiquement (12) vers le cabestan pour pincer le papier d'impression lorsque le couvercle est dans la position fermée ;
- un boîtier (24) dans lequel est montée la tête d'impression et comportant des rainures (30) destinées à recevoir les extrémités de l'axe du cabestan lorsque le couvercle est dans la position fermée ;
caractérisée en ce que les rainures sont ouvertes sensiblement dans le sens de sollicitation de la tête d'impression, et en ce que le couvercle comporte, du côté opposé au cabestan, un mécanisme de verrouillage (32) coopérant avec le boîtier.

2. Imprimante thermique selon la revendication 1, caractérisée en ce que le mécanisme de verrouillage est un mécanisme d'enclenchement (32) à mouvement perpendiculaire aux rainures.

3. Imprimante thermique selon la revendication 2, caractérisée en ce que le mécanisme d'enclenchement exploite l'élasticité du couvercle, les extrémités de l'axe du cabestan venant s'appuyer au fond des rainures (30).

4. Imprimante thermique selon la revendication 2, caractérisée en ce que le mécanisme d'enclenchement exploite l'effort de sollicitation de la tête d'impression.

5. Imprimante thermique selon la revendication 1, caractérisée en ce qu'une extrémité de l'axe du cabestan comporte une roue dentée (34) coopérant avec un engrenage moteur (36) du boîtier lorsque le couvercle est dans la position fermée.

## Claims

1. A thermal printer including:
- a capstan (14) for driving printing paper (16) by friction, assembled on a cover (22) for closing a printing paper magazine;
- a printing head (10) resiliently urged (12) towards the capstan to pinch the printing paper when the cover is in the closed position;
- a case (24) in which the printing head is assembled and including grooves (30) intended for receiving the ends of the capstan axis when the cover is in the closed position;
characterized in that the grooves are open substantially in the direction of urge of the printing head and the cover includes, on the side opposite to the capstan, a locking mechanism (32) cooperating with the case.

2. The thermal printer of claim 1, characterized in that the locking mechanism is an engagement mechanism (32) with a motion perpendicular to the grooves.

3. The thermal printer of claim 2, characterized in that the engagement mechanism exploits the cover elasticity, the ends of the capstan axis bearing against the bottom of the grooves (30).

4. The thermal printer of claim 2, characterized in that the engagement mechanism exploits the printing head urge pressure.

5. The thermal printer of claim 1, characterized in that one end of the capstan axis includes a toothed wheel (34) cooperating with a motor gear (36) of the case when the cover is in the closed position.

## Patentansprüche

1. Ein Thermodrucker, der folgendes aufweist:
- einen Kapstan (eine Kapstanrolle) (14) zum Antrieb von Druckpapier (16) durch Reibung, und zwar angeordnet auf einer Abdeckung (22) zum Schließen eines Druckpapiermagazins;
- einen Druckkopf (10), der elastisch gegen den Kapstan gedrückt (12) wird, um das Druckpapier dann einzuklemmen, wenn die Abdeckung sich in der Schließposition befindet;
- ein Gehäuse (24), in dem der Druckkopf angeordnet ist und mit Nuten (30), die zur Aufnahme der Enden der Kapstanachse dann dienen, wenn die Abdeckung sich in der geschlossenen Position befindet;
**dadurch gekennzeichnet,**
daß die Nuten im wesentlichen in der Richtung des Andrückens des Druckkopfes offen sind und wobei die Abdeckung auf der Seite entgegengesetzt zum Kapstan einen Verriegelungsmechanismus (32) aufweist, der mit dem Gehäuse zusammenarbeitet.

2. Thermodrucker nach Anspruch 1, dadurch gekennzeichnet, daß der verriegelungsmechanismus ein Eingriffsmechanismus (32) ist, mit einer Bewegung senkrecht zu den Nuten.

3. Thermodrucker nach Anspruch 2, dadurch gekennzeichnet, daß der Eingriffsmechanismus die Elastizität der Abdeckung ausnutzt, wobei die Enden der Kapstanachse am Boden der Nuten (30) anliegen.

4. Thermodrucker nach Anspruch 2, dadurch gekennzeichnet, daß der Eingriffsmechanismus den Andrückdruck des Druckkopfes ausnutzt.

5. Thermodrucker nach Anspruch 1, dadurch gekennzeichnet, daß ein Ende der Kapstanachse ein Zahnrad (34) aufweist, welches mit einem Motorgetriebe (36) des Gehäuses zusammenarbeitet, wenn die Abdeckung sich in der geschlossenen Position befindet.
